# EUROPÄISCHE PATENTSCHRIFT

(11) **EP 1 190 790 B1**
(45) Veröffentlichungstag und Bekanntmachung des Hinweises auf die Patenterteilung: **08.08.2007**
(21) Anmeldenummer: 01810880.3
(22) Anmeldetag: 12.09.2001
(51) Int. Cl.: B22D 17/14

(54) **Druckgussventil**
Die-casting valve
Soupape d'évacuation pour machine de coulée sous pression

(30) Priorität: 22.09.2000 CH 18412000
(43) Veröffentlichungstag der Anmeldung: 27.03.2002
(73) Patentinhaber: V.D.S. Vacuum Diecasting Service SA, 1816 Chailly/Montreux (CH)
(72) Erfinder: Bigger, René, 1817 Brent VD (CH)
(74) Vertreter: AMMANN PATENTANWÄLTE AG BERN

(56) Entgegenhaltungen:
- EP-A- 0 936 009
- DE-A- 19 816 106
- US-A- 5 488 985
- PATENT ABSTRACTS OF JAPAN vol. 010, no. 372 (M-544), 11. Dezember 1986 (1986-12-11) & JP 61 165262 A (TOSHIBA MACH CO LTD), 25. Juli 1986 (1986-07-25)

## Beschreibung

Die vorliegende Erfindung bezieht sich auf eine Ventilvorrichtung für den Druckguss, insbesondere den von Metallen, gemäss Oberbegriff des Anspruchs 1.

Eine derartige Ventilvorrichtung ist aus der japanischen Patentanmeldung JP-A-61 165262 bekannt. Die Ventilvorrichtung umfasst einen an der Druckgussform befestigten Ventilsitz, in welchem der Kolben verschiebbar aufgenommen ist. Es ist keine Entfernbarkeit des Ventilsitzes vorgesehen, um das Überholen der Ventilvorrichtung zu vereinfachen.

Ventilvorrichtungen der eingangs erwähnten Art sind auch aus der europäischen Patentanmeldung EP-A-0 936 009 des Anmelders bekannt, die hiermit durch Bezugnahme in die Beschreibung aufgenommen wird. Bei dem darin beschriebenen Ventil handelt es sich insbesondere um ein Entlüftungsventil, das eine höhere Standzeit aufweist, da das Steuerelement, ein Kolben, nicht mehr mit heissem Metall in Berührung kommt.

Trotzdem ist es auch bei dieser Ausführung wie bei den konventionellen Ventilen nötig, von Zeit zu Zeit den Ventilzylinder bzw. auch den Zylinder des Steuerkolbens zu überholen. Dazu muss der gesamte Ventilblock ausgebaut und an den Hersteller zurückgegeben werden. Das Überholen bewirkt eine vergrösserte Bohrung und verlangt eine neue Oberflächenbehandlung und Übermasskolben. Der Anwender muss daher nach einer solchen Massnahme Ersatzkolben mit Übermass auf Lager legen.

Eine Aufgabe der vorliegenden Erfindung besteht darin, die Standzeit solcher Ventile zu erhöhen.

Eine andere Aufgabe besteht darin, das Überholen zu vereinfachen.

Eine Vorrichtung, die wenigstens eine der genannten Aufgaben löst, ist im Anspruch 1 angegeben. Die weiteren Ansprüche geben bevorzugte Ausführungsformen an

Demgemäss zeichnet sich die erfindungsgemässe Ventilvorrichtung dadurch aus, das der Kolben in einer Büchse läuft, die in den Ventilblock eingesetzt ist. Die Büchse besteht in einer bevorzugten Ausführungsform in einer bevorzugten Ausführungsform aus einem verschleissfesteren Material als der umgebende Ventilkörper und/oder ist an der Lauffläche zumindest teilweise, d. h. im besonders beanspruchten Bereich, mit einer besonders widerstandsfähigen Oberfläche versehen. Eine solche Oberfläche kann nach verschiedenen, dem Fachmann an sich bekannten Verfahren erhalten werden, z. B. durch Nitrieren in verschiedenen Varianten oder durch PVD-Abscheidung von harten Schichten.

Die Erfindung soll weiter an einem Ausführungsbeispiel erläutert werden. Es zeigen:
- Fig. 1: einen Schnitt durch ein Ventil;
- Fig. 2: einen Schnitt durch ein zweites Ventil; und
- Fig. 3: einen Schnitt durch eine Büchse für einen Ventilkolben;
- Fig. 4: einen Schnitt durch eine Büchse für einen Steuerkolben im zweiten Ventil.

Fig. 1 zeigt ein Ventil ähnlich wie in der EP-A-0 936 009 beschrieben. Der wesentliche Funktionsteil ist der Entlüftungskolben 3, der in der Bohrung 7 verschiebbar geführt ist. An seinem hinteren Ende ist er an einem Hebel 9 angelenkt, der von einem Pneumatikelement (Steuerkolben 11) bewegt wird. Durch Aktivieren und Deaktivieren des Pneumatikelements 11 kann damit der Kolben 3 verschoben und damit die Öffnung 13 geöffnet und verschlossen werden. Im geöffneten Zustand besteht eine Verbindung zwischen der Öffnung 13 und dem zweiten Anschluss 15. Z. B. kann die Öffnung 13 mit der Entlüftung einer Druckgussform verbunden und der Anschluss 15 als Auslass ausgeführt sein.

Fig. 2 zeigt die gegenüber dem Ventil gemäss EP-A-0 936 009 konventionellere Ausführung eines solchen Ventils, bei dem der Kolben 3 durch einen Steuerkolben 17 statt durch ein Pneumatikelement betätigt wird. Der Steuerkolben 17 steht in Verbindung mit dem Hohlraum der Form und ist daher ähnlichen Belastungen wie der Entlüftungskolben 3 ausgesetzt.

Insbesondere bei Druckguss mit hoher Frequenz der Gussvorgänge treten sehr hohe Belastungen auf (z. B. Temperaturen von 700°C, Strömungen von 100 m/s und Drücke von 850 Bar). Dazu kommt der direkte Kontakt des Ventils, namentlich der Kolben 3 und 17, mit dem flüssigen Metall. Dadurch sind insbesondere die Kolben 3, 17 und die Bohrungen 7 bzw. 16 hohem Verschleiss unterworfen.

Der Kolben 3 und, falls vorhanden, Steuerkolben 17 können relativ einfach und vor Ort ausgewechselt werden. Gemäss der Erfindung ist in der Ausführung gemäss Fig. 1 in die Bohrung 19 im Körper des Ventils 1 eine Büchse 20 eingesetzt. Sie ist in der Bohrung durch die Schraube 14 fixiert und besteht aus einem besonders verschleissfesten und für die vorliegende Anwendung geeignetem Material. Sie kann ebenfalls vor Ort ausgewechselt werden und bietet damit sowohl den Vorteil einer längeren Standzeit als auch der schnellen Revision. Ausserdem werden keine Kolben mit Übermass mehr benötigt, so dass die Lagerhaltung von Ersatzkolben 3 für die Anwender wesentlich vereinfacht wird.

Ebenso ist in der Ausführung gemäss Fig. 2 die Bohrung 21 im Körper des Ventils 1 für den Steuerkolben 17 mit einer Büchse 18 versehen, die in der Bohrung 21 durch eine entsprechende Schraube 23 fixiert ist.

Figg. 3 und 4 zeigen die Büchsen 20 und 18 in einer vergrösserten Darstellung. Die folgenden Ausführungen gelten in analoger Weise auch für die Büchse 18 des Steuerkolbens 17.

Am vorderen Ende 22 der Büchse 20 ist der Ventilsitz 24 ausgebildet. Die Büchse 20 weist eine Auslassöffnung 25 und eine Bohrung 26 auf, in die die Fixierschraube 14 eintaucht. Bei der Büchse 18 dient die Bohrung 28 diesem Zweck.

Die Büchse 18, 20 besteht aus einem geeignet gewählten Material. Bevorzugt sind hochfeste Stähle mit angepasster Nachbehandlung, insbesondere (Kennzeichnungen nach DIN, Gehaltsangaben hier und im weiteren in Gew.-%) :
X38 CrMoV 5 1 (Mittelwerte: 0,36 C; 1,1 Si; 5,0 Cr; 1,1 Mo; 0,4 V), gehärtet und nitrocarburiert;
X40 CrMoV 5 1 (Mittelwerte: 0,4 C; 1,0 Si; 5,2 Cr; 1,3 Mo; 1,0 V), gehärtet und nitrocarburiert;
X2 NiCoMo 18 9 5 (Mittelwerte:0,03 C; 5,3 Mo; 18,5 Ni; 9,0 Co; 0,6 Ti; 0,1 Al), warmausgelagert und mit Siliziumnitrid ausgekleidet;
X53 CrMnNi N 21 9 (0,48 - 0,58 C; 0,25 Si; 8,0 - 10,0 Mn; 20,0 - 22,0 Cr; 3,25 - 4,50 Ni; 0,35 - 0,5 N), gehärtet und nitriert mit Tenifersonderverfahren;
Warmarbeitsstähle (Stahlsorten für hohe Beanspruchung und Arbeitsvorgänge bei erhöhter Temperatur mit einer Zugfestigkeit, die vorzugsweise mindestens ca. 1700 N/mm² ist), mit Keramik ausgekleidet.

Nitrieren ist Erzeugen einer stickstoffhaltigen, harten Oberfläche, Nitrocarburieren eine Abwandlung von Nitrieren. Die Durchführung in einem speziellen Salzbad ist als Teniferverfahren (Degussa, Deutschland) bekannt. Härten, Abschrecken und Anlassen sind an sich bekannte Verfahren zur Veränderung der Eigenschaften von Stahl. Warmauslagern ist Halten bei einer bestimmten Temperatur für eine bestimmte Dauer. Damit wird die gewünschte Festigkeit ohne Abschrecken erreicht.

In einer bevorzugten Ausführung ist der Ventilsitz 24 und auch ein daran anschliessender Bereich mit einer Oberfläche oder Schicht 31 bzw. 33 (s. Fig. 3 und 4: zur Verdeutlichung sind die Schichten übertrieben dick dargestellt) versehen, die eine besonders grosse Widerstandsfähigkeit besitzt. Eine solche Schicht kann z. B durch ein PVD-Verfahren aufgebracht werden. Die Schicht erstreckt sich bevorzugt ca. 4 - 5 mm von der Öffnung in die Büchse hinein.

Je nachdem kann auch die gesamte Innnenfläche der Büchse oder die gesamte Büchse mit einer solchen Oberflächenbeschichtung versehen sein.

Derartige Schichten und Verfahren zu ihrer Herstellung sind an sich bekannt.

Eine besonders bevorzugte Ausführung der Büchsen 18, 20 ist folgende:
- Material: X32 CrMo V 3 3 (0,28 - 0,35 C; 0,1 - 0,4 Si; 0,15 - 0,45 Mn; 2,7 - 3,2 Cr; Mo 2,6 - 3,0; 0,4 - 0,7 V)
- Behandlung: gehärtet und angelassen
- Grundhärte: 48-50 HRc
- Oberfläche: nitrocarburiert; vorderes Ende 22 (Büchse 20) bzw. 27 (Büchse 18) incl. hochbelastete Zone 31 (Büchse 20) bzw. 33 (Büchse 18) PVD-beschichtet.
- Thermische Beständigkeit: bis 620°C
- PVD-Schicht:
   - Typ: TiBCN
   - Dicke: 10 µm
   - Härte: 2200-2600 HV₂₀
   - Thermische Beständigkeit: bis 700 °C

Diese Büchse zeichnet sich durch eine porenfreie, ca 8 µm dicke, vorwiegend aus γ'-Nitrid bestehende und abgeschlossene Verbindungsschicht Fe₄N aus.

Weitere Eigenschaften und Vorteile der beispielhaften Ausführungen der Büchsen sind:
- sehr harte Oberfläche;
- schlecht benetzbar durch das Gussmaterial;
- gute tribologische Eigenschaften, dadurch geringerer Verschleiss der Kolben;
- erhöhte Temperaturschockbeständigkeit;
- erhöhte thermische Beständigkeit;
- gute Polierbarkeit;
- sehr gute Verschleissfestigkeit;
- sehr hohe Standzeit;
- verringerte Gefahr von Kaltaufschweissung von Aluminium auf der Büchse; und
- Einhaltung sehr enger Toleranzen bei der Herstellung;

Aus den vorangehenden Ausführungen sind dem Fachmann Abwandlungen zugänglich, ohne den Bereich der Erfindung wie in den Ansprüchen definiert zu verlassen.

Denkbar sind beispielsweise:
- andere PVD-Schichten wie TiN, TiC, TiCN, TiAlN;
- Büchsen (18, 20) aus Warmarbeitsstahl mit einer Oberflächenhärte von mind. 1000 HV₂₀, besser von mindestens 1100 HV₂₀;
- Büchsen, die auf der Innenseite wenigstens teilweise im Bereich der Öffnung zur Gussform hin mit einer verschleissfesten Beschichtung versehen sind, wodurch eine Oberflächenhärte von mindestens 2200 HV₂₀, bevorzugt mindestens 2400 HV₂₀, im Bereich der Schicht erzielt wird;
- Verlängern der Lebensdauer der Büchse 18, 20 durch Anwenden eines Schmiermittels, z.B. Graphit, das in Öl suspendiert ist, auf der Innenseite der Büchsen.

### Glossar

- HR_{C}:: Rockwellhärte, Skala C; s. DIN EN 10109;
- HV₂₀:: Vickershärte, gemessen mit angegebenem Prüfdruck in Pond; typische Messzeit ist 25 s. S. DIN 50133
- PVD:: Physical Vapor Deposition

## Patentansprüche

1. Ventilvorrichtung (1) für eine Druckgussform, insbesondere Entlüftungsventil-Vorrichtung für den Druckguss, mit mindestens einem Kolben (3, 17), der in Verbindung mit der Druckgussform steht und einen Kanal zum Innenraum der Druckgussform abschliesst, wobei in eine Bohrung (19, 21) eine Büchse (18, 20) eingesetzt ist, in der der Kolben verschiebbar angeordnet ist **dadurch gekennzeichnet, dass** die Büchse so in der Bohrung fixiert ist, dass sie entfernbar ist, um bei Verschleiss die Büchse auswechseln zu können.

2. Vorrichtung (1) gemäss Anspruch 1, **dadurch gekennzeichnet, dass** das Material der Büchse (18, 20) eine höhere Verschleissfestigkeit als das Material des Körpers der Ventilvorrichtung (1) aufweist, um den Widerstand gegen Verschleiss zu erhöhen.

3. Vorrichtung (1) gemäss Anspruch 2, **dadurch gekennzeichnet, dass** mindestens eine Büchse (18, 20) aus einem der folgenden Materialien besteht, wobei Komponentenanteile in Gew.-% angegeben sind:
- Stahl X38 CrMoV 5 1, insbesondere mit folgenden Mittelwerten für die Anteile der Komponenten: 0,36 C; 1,1 Si; 5,0 Cr; 1,1 Mo; 0,4 V;
- Stahl X40 CrMoV 5 1, insbesondere mit folgenden Mittelwerten für die Anteile der Komponenten: 0,4 C; 1,0 Si; 5,2 Cr; 1,3 Mo; 1,0 V;
- Stahl X2 NiCoMo 18 9 5, insbesondere mit folgenden Mittelwerten für die Anteile der Komponenten: 0,03 C; 5,3 Mo; 18,5 Ni; 9,0 Co; 0,6 Ti; 0,1 Al;
- Stahl X53 CrMnNi N 21 9, insbesondere mit folgenden Mittelwerten für die Anteile der Komponenten: 0,48 - 0,58 C; 0,25 Si; 8,0 - 10,0 Mn; 20,0 - 22,0 Cr; 3,25 - 4,50 Ni; 0,35 - 0,5 N;
- Warmarbeitsstahl;
- Warmarbeitsstahl, mit Keramik ausgekleidet.
- X32 CrMoV 3 3, insbesondere mit folgenden Anteilen der Komponenten: 0,28 - 0,35 C; 0,1 - 0,4 Si; 0,15 - 0,45 Mn; 2,7 - 3,2 Cr; Mo 2,6 - 3,0; 0,4 - 0,7 V.

4. Vorrichtung (1) gemäss einem der Ansprüche 1 bis 3, **dadurch gekennzeichnet, dass** die Oberfläche der Büchse mindestens auf der Innenseite gehärtet ist, insbesondere nach mindestens einem der Verfahren Härten, Nitrieren, Nitrocarburieren, Abschrecken, Abschrecken mit nachfolgendem Anlassen, Warmauslagern.

5. Vorrichtung (1) gemäss einem der Ansprüche 1 bis 4, **dadurch gekennzeichnet, dass** sie ein Entlüftungsventil und ein Kolben der Ventilkolben (3) des Entlüftungsventils ist.

6. Vorrichtung (1) gemäss einem der Ansprüche 1 bis 5, **dadurch gekennzeichnet, dass** mindestens eine Büchse (18, 20), bevorzugt alle Büchsen, mindestens in einem wirksamen Abschnitt (22, 27) anschliessend an die Verbindung zur Gussform mindestens an der Innenseite eine Schicht (31, 33) aufweist, die eine gegenüber dem Basismaterial höhere Verschleissfestigkeit aufweist.

7. Vorrichtung (1) gemäss einem der Ansprüche 1 - 6, **dadurch gekennzeichnet, dass** mindestens eine Büchse (18, 20), bevorzugt sämtliche Büchsen, aus einem hochfesten Warmarbeitsstahl mit einer Zugfestigkeit von mindestens ca. 1700 N/mm² besteht.

8. Vorrichtung (1) gemäss Anspruch 7, **dadurch gekennzeichnet, dass** der Warmarbeitsstahl an der Oberfläche eine Härte von mindestens 1000 HV₂₀, bevorzugt von mindestens 1100 HV₂₀ aufweist.

9. Vorrichtung (1) gemäss einem der Ansprüche 6 - 8, **dadurch gekennzeichnet, dass** die Schicht (31, 33) auf der Oberfläche eine Härte von mindestens 2200 HV₂₀, bevorzugt von mindestens 2400 HV₂₀ aufweist.

10. Vorrichtung (1) gemäss einem der Ansprüche 6 - 9, **dadurch gekennzeichnet, dass** die Schicht auf der Oberfläche durch Abscheidung hergestellt ist, insbesondere mittels eines PVD-Verfahrens, und von einem der folgenden Typen ist: TiN, TiC, TiCN; TiAlCN; TiBCN.

11. Spritzgussanlage mit einer Ventilvorrichtung gemäss einem der Ansprüche 1 bis 10.

12. Verfahren zum Betrieb der Ventilvorrichtung gemäss einem der Ansprüche 1 bis 10, **dadurch gekennzeichnet, dass** ein Schmiermittel, insbesondere Graphit, das in Öl suspendiert vorliegt, auf der Innenseite mindestens einer Büchse (18, 20), bevorzugt aller Büchsen, aufgebracht wird, um die Lebensdauer der Büchse (18, 20) zu verlängern.

## Claims

1. Valve arrangement (1) for a diecasting die, more particularly a venting valve arrangement for diecasting, comprising at least one piston (3, 17) communicating with the diecasting die and closing a duct leading to the interior of the diecasting die, a bushing (18, 20) being inserted in a bore (19, 21), in which bushing the piston is displaceably arranged, **characterised in that** the bushing is fastened in the bore in such a manner as to be removable in order to be able to replace the bushing in the case of wear.

2. Arrangement (1) according to claim 1, **characterised in that** the material of the bushing (18, 20) has a higher wear resistance than the material of the body of the valve arrangement (1) in order to increase wear resistance.

3. Arrangement (1) according to claim 2, **characterised in that** at least one bushing (18, 20) consists of one of the following materials, the relative amounts of the components being indicated in weight percent:
- steel X38 CrMoV 5 1, in particular having the following average values of the component proportions: 0.36 C; 1.1 Si; 5.0 Cr; 1.1 Mo; 0.4 V;
- steel X40 CrMoV 5 1, in particular with the following average values for the relative amounts of the components: 0.4 C; 1.0 Si; 5.2 Cr; 1.3 Mo; 1.0 V;
- steel X2 NiCoMo 18 9 5, in particular with the following average values for the relative amounts of the components: 0.03 C; 5.3 Mo; 18.5 Ni; 9.0 Co; 0.6 Ti; 0.1 Al;
- steel X53 CrMnNi N 21 9, in particular with the following average values for the relative amounts of the components: 0.48 to 0.58 C; 0.25 Si; 8.0 to 10.0 Mn; 20.0 to 22.0 Cr; 3.25 to 4.50 Ni; 0.35 to 0.5 N;
- hot-work steel;
- hot-work steel, lined with ceramics.
- X32 CrMoV 3 3, in particular with the following relative amounts of the components: 0.28 to 0.35 C; 0.1 to 0.4 Si; 0.15 to 0.45 Mn; 2.7 to 3.2 Cr; 2.6 to 3.0 Mo; 0.4 to 0.7 V.

4. Arrangement (1) according to one of claims 1 to 3, **characterised in that** the surface of the bushing is hardened at least on the inside, particularly by one of the methods of hardening, nitriding, carbonitriding, quenching, quenching and subsequent tempering; artificial aging.

5. Arrangement (1) according to one of claims 1 to 4, **characterised in that** it is a venting valve and a piston is the valve piston (1) of the venting valve.

6. Arrangement (1) according to one of claims 1 to 5, **characterised in that** at least one bushing (18, 20), preferably all bushings are provided, at least in an effective section (22, 27) adjacent to the connection to the casting mould and at least on the inside, with a layer (31, 33) having a higher wear resistance than the base material.

7. Arrangement (1) according to one of claims 1 to 6, **characterised in that** at least one bushing (18, 20), preferably all bushings, consist of a high-strength hot-work steel having a tensile strength of at least approx. 1700 N/mm².

8. Arrangement (1) according to claim 7, **characterised in that** the hot-work steel has a hardness of at least 1,000 HV₂₀, preferably at least 1,100 HV₂₀ at its surface.

9. Arrangement (1) according to one of claims 6 to 8, **characterised in that** the layer (31, 33) has a hardness of at least 2,200 HV₂₀, preferably at least 2,400 HV₂₀ at its surface.

10. Arrangement (1) according to one of claims 6 to 9, **characterised in that** the layer at the surface is produced by precipitation, particularly by means of a PVD process, and is of one of the following types: TiN; TiC; TiCN; TiAlCN; TiBCN.

11. Diecasting machine comprising a valve arrangement according to one of claims 1 to 10.

12. Method for the operation of the valve arrangement according to one of claims 1 to 10, **characterised in that** a lubricant, particularly graphite suspended in oil, is applied to the inside of at least one bushing (18, 20), preferably of all bushings, in order to extend the lifetime of the bushing (18, 20).

## Revendications

1. Dispositif de soupape (1) pour un moule sous pression, plus particulièrement un dispositif de soupape d'évacuation pour la coulée sous pression, comprenant au moins un piston (3, 17) communiquant avec le moule sous pression et obturant un canal vers l'intérieur du moule sous pression, une douille (18, 20) dans laquelle le piston est agencé de manière déplaçable étant introduite dans un alésage (19, 21), **caractérisé en ce que** la douille est fixée dans l'alésage de telle manière qu'elle est amovible afin de permettre l'échange de la douille en cas d'usure.

2. Dispositif (1) selon la revendication 1, **caractérisé en ce que** le matériau de la douille (18, 20) a une plus haute résistance à l'usure que le matériau du corps du dispositif de soupape (1) afin d'augmenter la résistance à l'usure.

3. Dispositif (1) selon la revendication 2, **caractérisé en ce qu'**au moins une douille (18, 20) est constituée d'un des matériaux suivants, les proportions des composants étant indiquées en % en poids:
- acier X38 CrMoV 5 1, en particulier avec les valeurs moyennes suivantes pour les pourcentages des composants: 0,36 C; 1,1 Si; 5,0 Cr; 1,1 Mo; 0,4 V;
- acier X40 CrMoV 5 1, en particulier avec les valeurs moyennes suivantes pour les pourcentages des composants: 0,4 C; 1,0 Si; 5,2 Cr; 1,3 Mo; 1,0 V;
- acier X2 NiCoMo 18 9 5, en particulier avec les valeurs moyennes suivantes pour les pourcentages des composants: 0,03 C; 5,3 Mo; 18,5 Ni; 9,0 Co; 0,6 Ti; 0,1 Al;
- acier X53 CrMnNi N 21 9, en particulier avec les valeurs moyennes suivantes pour les pourcentages des composants: 0,48 - 0,58 C; 0,25 Si; 8,0 - 10,0 Mn; 20,0 - 22,0.Cr; 3, 25 - 4,50 Ni; 0, 35 - 0,5 N;
- acier pour travail à chaud;
- acier pour travail à chaud revêtu de céramique.
- X32 CrMoV 3 3, en particulier avec les pourcentages suivants des composants: 0,28 - 0,35 C; 0,1 - 0,4 Si; 0, 15 - 0,45 Mn; 2, 7 - 3,2 Cr; 2, 6 - 3,0 Mo; 0, 4 - 0,7 V.

4. Dispositif (1) selon l'une des revendications 1 à 3, **caractérisé en ce que** la surface de la douille est durcie au moins sur le côté intérieur, plus particulièrement selon au moins un parmi les procédés comprenant le durcissement, la nitruration, la carbonitruration, la trempe, la trempe suivie d'un revenu, le durcissement secondaire à chaud.

5. Dispositif (1) selon l'une des revendications 1 à 4, **caractérisé en ce qu'**il est une soupape d'évacuation et qu'un piston est le piston de soupape (3) de la soupape d'évacuation.

6. Dispositif (1) selon l'une des revendications 1 à 5, **caractérisé en ce qu'**au moins une douille (18, 20), préférablement toutes les douilles présentent, au moins dans une partie efficace (22, 27) adjacente à la connexion avec le moule et au moins sur le côté intérieur, une couche (31, 33) ayant une plus haute résistance à l'usure que le matériau de base.

7. Dispositif (1) selon l'une des revendications 1 - 6, **caractérisé en ce qu'**au moins une douille (18, 20), préférablement toutes les douilles sont constituées d'un acier de haute résistance pour travail à chaud ayant une résistance à la traction d'au moins env. 1700 N/mm².

8. Dispositif (1) selon la revendication 7, **caractérisé en ce que** l'acier pour travail à chaud présente à sa surface une dureté d'au moins 1000 HV₂₀, préférablement d'au moins 1100 HV₂₀.

9. Dispositif (1) selon l'une des revendications 6 - 8, **caractérisé en ce que** la couche (31, 33) présente à sa surface une dureté d'au moins 2200 HV₂₀, préférablement d'au moins 2400 HV₂₀.

10. Dispositif (1) selon l'une des revendications 6 - 9, **caractérisé en ce que** la couche sur la surface est produite par précipitation, plus particulièrement à l'aide d'un procédé à PVD, et est d'un des types suivants: TiN, TiC, TiCN; TiAlCN; TiBCN.

11. Installation de moulage par injection comprenant un dispositif de soupape selon l'une des revendications 1 à 10.

12. Procédé pour la mise en oeuvre du dispositif de soupape selon l'une des revendications 1 à 10, **caractérisé en ce qu'**un lubrifiant, plus particulièrement du graphite suspendu dans de l'huile, est appliqué sur le côté intérieur d'au moins une douille (18, 20), préférablement de toutes les douilles, afin de prolonger la durée de vie de la douille (18, 20).
